# EUROPÄISCHE PATENTANMELDUNG

(11) **EP 0 209 802 A2**
(43) Veröffentlichungstag der Anmeldung: **28.01.1987**
(21) Anmeldenummer: 86109443.1
(22) Anmeldetag: 10.07.1986
(51) Int. Cl.: A61G 7/10, A61G 10/00, A61G 13/00

(54) **Verfahren zum Umbetten von Patienten beim Übergang zwischen einem septischen und einem aseptischen Bereich sowie Umbettsystem zur Durchführung des Verfahrens**

(30) Priorität: 25.07.1985 DE 3526588
(71) Anmelder: Blanc GMBH + Co., D-7519 Oberderdingen 1 (DE)
(72) Erfinder: Wiertz, Hermann-Josef, Dipl.-Ing., D-5110 Alsdorf-Warden (DE)
(74) Vertreter: Hoeger, Stellrecht & Partner

(57) **Zusammenfassung**

Bei einem Verfahren zum Umbetten von Patienten beim Übergang zwischen einem septischen (2) und einem aseptischen Bereich (3) werden diese in einem Stationsbett (14) in einen Schleusenraum eingefahren, so daß die Längsseite des Bettes (14) an der Längskante einer höhengleich angeordneten Umbettplatte (7) zu liegen kommt. Diese Platte (7) befindet sich über einer den Schleusenraum in zwei Bereich teilenden Brüstung (1). Wenn der Patient (15) sich auf der Umbettplatte (7) befindet, wird diese horizonta vom Stationsbett (14) weg verschoben und auf das Niveau einer Operationstischplatte (23) angehoben, die sich auf der anderen Seite der Brüstung (1) befindet. Der Patient (15) wird nun von der Umbettplatte (7) auf die Operationstischplatte (23) ohne Veränderung der Höhenlage überführt. Die Umbettplatte (7) sitzt auf einem waagerecht verfahrbaren Laufwagen (17), der wiederum auf einem lotrecht verfahrbaren Laufwagen (18) angeordnet ist. Beide Laufwagen (17,18) werden über Zylinder (19, 20) bewegt (Fig. 2).

## Beschreibung

Die Erfindung betrifft ein Verfahren zum Umbetten von Patienten beim Übergang zwischen einem septischen oder "unreinen" Stationsbereich und einem aseptischen oder "reinen" Operationsbereich in einem Schleusenraum eines Krankenhauses Sie betrifft ferner ein Umbettsystem zur Durchführung eines solchen Verfahrens.

Bei der Überführung von Patienten aus dem septischen Stationsbereich eines Krankenhauses in den aseptischen Operationsbereich ergibt sich das Problem, die Verschleppung von Keimen, insbesondere bodenhaftenden Keimen, in den Operationsbereich auszuschließen. Weiter stellt sich das Problem, daß Umbetten des zu operierenden Patienten von dem Stationsbett auf den Operationstisch und anschließend vom Operationstisch zum Stationsbett so zu gestalten, daß das hierfür zuständige medizinische Hilfspersonal nicht zu stark körperlich belastet wird.

Bisher sind zwei verschiedene Arten bekannt, die Patienten, die zu einer Operation in einen Operationsraum befördert werden müssen, dem Personal des Operationsraums zu übergeben und in die Operationsräume einzuschleusen. So ist es bekannt, die Patienten mit dem Stationsbett an eine Schleuse heranzufahren und dann auf einem Laufband durch eine Wandöffnung auf die Operationstischplatte zu schieben, die von einer Lafette getragen ist. Diese Methode ist von der Schleusenkonstruktion her sehr aufwendig und erfordert eine anfällige Technik. Darüber hinaus wird sie von den Patienten in vielen Fälle als psychisch belastend und beunruhigend empfunden. Häufig müssen daher die Patienten nach dieser Art der Überführung erneut ruhiggestellt werden. Zudem ist eine Luftkeimverschleppung bei dieser Verfahrensweise nach wie vor gegeben, während eine Verschleppung von Bodenkeimen verhindert wird.

Es ist weiter bekannt, die Patienten von den Stationen in dem Stationsbett in einen Vorbereitungsraum zu bringen und sie dort manuell auf die Operationstischplatte zu heben, die auf einer fahrbaren Lafette sitzt. Dazu ist ein großer Kraftaufwand erforderlich, da der Höhenunterschied zwischen Stationsbett und Operationstischplatte überwunden werden muß. Neben der großen körperlichen Belastung besteht bei diesem Verfahren aber auch keine Möglichkeit, die Verschleppung der Luftkeime sowie der bodenhaftenden Keime zu unterbinden.

Der Erfindung liegt nun die Aufgabe zugrunde, ein Verfahren zum Umbetten der eingangs erwähnten Art so zu gestalten, daß es geringen Bauaufwand erfordert, die körperliche Belastung des medizinischen Hilfspersonals erheblich reduziert und dabei die Verschleppung von Keimen in den aseptischen Bereich nahezu völlig ausschließt. Ferner soll ein Umbettungssystem zur Durchführung eines solchen Verfahrens angegeben werden.

Die gestellt Aufgabe wird bei einem Verfahren der eingangs erwähnten Art erfindungsgemäß dadurch gelöst, daß die Patienten in einem Stationsbett liegend in den septischen Bereich des Schleusenraums mit einer Längskante dieses Bettes an eine tischartige Umbettplatte herangefahren werden, daß die Patienten von dem Bett auf die Umbettplatte überführt werden, daß dann die die Patienten tragende Umbettplatte vom Bett weg und anschließend auf die Höhe eines im aseptischen Bereich befindlichen fahrbaren Operationstisches verlagert wird, daß schließlich der Patient auf einen höhengleichen Operationstisch überführt wird und daß endlich die aus dem Operationsbereich kommenden Patienten in umgekehrter Verfahrensfolge in ein Stationsbett umgebettet werden. Durch die Verlagerung der Umbettplatte sowohl in senkrechter wie auch in waagerechter Richtung ergibt sich zwangsläufig eine Trennung zwischen dem septischen und dem aseptischen Bereich des Schleusenraums. Bodenhaftende Keime werden somit nicht übertragen, da die Stationsbetten stets nur auf der einen Seite der Umbettplatte und der Operationstisch stets nur auf der anderen Seite der Umbettplatte bewegt werden. Die waagerechte Verlagerung der Umbettplatte ermöglicht es, dem Hilfspersonal der Krankenstation beim Umbetten zwischen das Stationsbett und die Umbettplatte zu treten und anschließend beim Umbetten auf den Operationstisch Hilfe zu leisten. Bei dem neuen Verfahren ist es nicht erforderlich, die Höhenlage des Patienten beim Umbetten mit Körperkraft zu verändern.

Das erfindungsgemäße Verfahren kann ferner so ausgeführt werden, daß die Patienten von dem Stationsbett auf ein auf der Umbettplatte befindliches steriles Tuch umgebettet werden, mit dessen Hilfe dann die Überführung von der Umbettplatte auf den Operationstisch erfolgt. Das Auflegen des Patienten auf ein solches steriles Tuch erlaubt es, den Patienten mit dem Tuch auf den Operationstisch hinüberzuziehen bzw. ihn von dem Operationstisch auf die Umbettplatte zu überführen. Der von dem Hilfspersonal geforderte Kraftaufwand wird dadurch weiter reduziert.

Gemäß einem weiteren Vorschlag der Erfindung kann das Verfahren so ausgeführt werden, daß im Schleusenraum Unterdruck herrscht. Auf diese Weise wird sichergestellt, daß in dem Schleusenraum vorkommende Keime nicht aus diesem austreten und z.B. in den Operationsraum gelangen können.

Gemäß einem weiteren Vorschlag der Erfindung kann das Verfahren so ausgeführt werden, daß sich im Schleusenraum immer der Druck einstellt, der durch die Öffnungsstellung einer der in den Schleusenraum führenden Türen oder in den angrenzenden Räumen vorgehalten wird. Dabei wird allein im Operationsraum Überdruck gesteuert aufrechterhalten.

Das zur Durchführung des erfindungsgemäßen Verfahrens vorgesehene Umbettsystem zeichnet sich dadurch aus, daß der septische und der aseptische Bereich durch eine Brüstung voneinan der getrennt sind und die Umbettplatte auf einem Gestell ruht, das im Bereich der Brüstung angeordnet ist und Führungen zur waagerechten sowie zur senkrechten Verlagerung der Tischplatte mit zugehörigen Antriebselementen hat. Die Brüstung bildet dabei eine Sperre zwischen dem septischen und dem aseptischen Bereich, die - anders als eine nur optisch wirkende Markierung am Boden des Schleusenraums - mit den Stationsbetten bzw. mit dem Operationstisch nicht überfahren werden kann. Die Umbettplatte kann bei diesem System von dem einen Bereich des Schleusenraums in waagerechter Richtung in den anderen Bereich hinein verlagert werden, wobei sich diese Platte stets im wesentlichen oberhalb der Brüstung befindet.

Das erfindungsgemäße Umbettsystem kann ferner so ausgebildet sein, daß in der Brüstung eine Pendeltür vorgesehen ist. Diese Pendeltür ist nur für Notfälle vorgesehen, in denen aus besonderen Gründen ein Personendurchgang zwischen den beiden Bereichen des Schleusenraums ermöglicht werden soll.

Das erfindungsgemäße Umbettsystem kann ferner so ausgebildet sein, daß die Brüstung etwa 0,5 m hoch ist. Eine Brüstung in dieser Höhe grenzt deutlich die beiden Bereiche des Schleusenraums voneinander ab und ist nicht überfahrbar. Sie stört andererseits aber das Arbeiten des medizinischen Hilfspersonals beim Umbetten nicht.

Das erfindungsgemäße Umbettsystem kann ferner so ausgebildet sein, daß das die Umbettplatte tragende Gestell als Säule ausgebildet und in die Brüstung eingebaut ist.

Das erfindungsgemäße Umbettsystem kann ferner so ausgebildet sein, daß die von den Stationen in den Schleusenraum führende Tür einerseits und die aus dem Schleusenraum in den Operationsraum führende Tür andererseits wechselseitig verriegelt sind. Auf diese Weise wird gewährleistet, daß nicht beide zum Schleusenraum führenden Türen gleichzeitig geöffnet werden können. Es wird damit erreicht, daß eine unmittelbare Luftströmung zwischen Stationsraum und Operationsraum ausgeschaltet wird. Zudem wird es auf diese Weise erleichtert, Unterdruck in dem Schleusenraum aufrechtzuerhalten.

Das erfindungsgemäße Umbettsystem kann ferner so ausgebildet sein, daß die Umbettplatte aus Edelstahl gebildet ist.

Das erfindungsgemäße Umbettsystem kann ferner so ausgebildet sein, daß die Umbettplatte mit einer Kunststofflage beschichtet ist. Auf diese Weise kann vermieden werden, daß sich bei dem Patienten ein Kältegefühl bei dem Körperkontakt mit der Umbettplatte einstellt.

Schließlich kann das erfindungsgemäße Umbettsystem so ausgebildet sein, daß in der Umbettplatte eine Heizvorrichtung angeordnet ist. Dabei ist es möglich, die mit dem Patienten in unmittelbaren Kontakt kommende Fläche der Umbettplatte auf eine Temperatur zu bringen, die der Hauttemperatur des Patienten ähnlich ist und insbesondere kein Kältegefühl aufkommen läßt.

Im folgenden Teil der Beschreibung werden das Verfahren und eine Ausführung des zu seiner Durchführung vorgesehenen Umbettsystems an Hand von Zeichnungen beschrieben.

Es zeigt:
Fig. 1 eine perspektivische Ansicht eines Schleusenraums mit teilweise weggebrochenen Wänden und
Fig. 2 eine Ausführungsform des Umbettsystems mit auf das Niveau eines Stationsbetts abgesenkter Umbettplatte.

Der in der Fig. 1 dargestellte Schleusenraum ist durch eine Brüstung 1 in einen septischen Bereich 2 und einen aseptischen Bereich 3 unterteilt. Die Brüstung 1 ist etwa 0,5 m hoch und 0,2 m breit. Sie führt von einer Wand 4 des Schleusenraums bis zu der gegenüberliegenden Wand 4a. Nahe der Wand 4 ist eine Pendeltür 5 in der Brüstung 1 vorgesehen, die für Notfälle einen Personendurchgang zwischen septischem Bereich 2 und aseptischem Bereich 3 bildet.

In die Brüstung 1 ist ferner eine Säule 6 eingebaut, die in einer noch zu beschreibenden Weise eine Umbettplatte 7 trägt.

Mittels einer Steuereinheit 8 kann die Umbettplatte 7 mittels noch zu beschreibender Antriebselemente in Richtung des Pfeils 9 horizontal sowie in Richtung des Pfeils 10 vertikal bewegt werden.

In die Wand 4 des Schleusenraums ist eine Schiebetür 11 eingesetzt, welche den septischen Bereich der Schleusenkammer mit dem Stationsbereich verbindet.

In einer anderen Wand 12 des Schleusenraums befindet sich eine Schiebetür 13, welche den Zugang zum Operationsraum bzw. Operationsbereich öffnet oder versperrt.

Die Türen 11 und 13 sind derart miteinander verriegelt, daß jeweils nur eine der beiden Türen offenstehen kann. Wird also z.B. die Tür 11 geöffnet, dann läßt sich die Tür 13 bei offenstehender Tür 11 nicht öffnen.

In Fig. 2 ist rechts ein Stationsbett 14 abgebildet, wobei das Niveau, in dem der Patient 15 in diesem Bett zu liegen kommt, mit der gestrichelten Linie 16 angedeutet ist.

In Fig. 2 ist die Umbettplatte 7 auf das Niveau der Linie 16 des Stationsbettes 14 abgesenkt und in Richtung auf dieses Bett 14 horizontal ausgefahren. Die Umbettplatte 7 sitzt auf einem horizontal verfahrbaren Laufwagen 17, der auf einem lotrecht verfahrbaren Laufwagen 18 sich abstützt. Es ergibt sich somit eine Säule 6, in der ein Ende eines Hubzylinders 19 festgelegt ist, dessen Kolben an dem lotrecht verfahrbaren Laufwagen 18 sich abstützt. An diesem Laufwagen 18 wiederum stützt sich ein horizontal angeordneter Zylinder 20 ab, dessen Kolben an den horizontal verfahrbaren Laufwagen 17 angreift. Die Säule 6 ruht auf einer Grundplatte 21 und einer damit verschraubten Basisplatte 22.

In Fig. 2 ist links neben der Umbettplatte 7 eine Lafette 24 abgebildet, die eine Operationstischplatte trägt. Diese Operationstischplatte 23 kann im Operationssaal auf den Operationstisch aufgesetzt werden. Es ist aber auch möglich, den Operationstisch selbst in den Schleusenraum hinein zu verfahren.

Beim Umbetten eines in einem Stationsbett 14 liegenden Patienten 15 wird dieser zunächst ohne Veränderung seiner Höhenlage auf die Umbettplatte 7 überführt. Diese Platte 7 wird dann horizontal vom Stationsbett 14 in Richtung auf die Operationstischplatte 23 verschoben und dann in die Höhenlage dieser Operationsplatte 23 gebracht. Es entsteht dabei ein Freiraum zwischen dem Stationsbett 14 einerseits und der Säule 6 der Umbettplatte 7, in die Hilfspersonen eintreten können, welche beim Überführen des Patienten 15 auf die Operationstischplatte 23 von der septischen Seite her behilflich sein können. Eine Erleichterung der Überführung ergibt sich dann, wenn der Patient 15 auf einem nicht dargestellten Tuch liegend von der einen Auflagefläche auf die benachbarte gezogen werden kann.

Die Umbettplatte 7 besteht aus Edelstahl oder hat eine geeignete Kunststoffschicht. Die Säule 6 ist ebenfalls mit Edelstahl verkleidet. Entsprechendes gilt auch für die Brüstung 1 und die Pendeltür 5.

Wenn nach Durchführung einer Operation ein Patient von einer Operationstischplatte 23 wieder in ein Stationsbett 14 überführt werden soll, dann werden die zuvor beschriebenen Verfahrensschritte in umgekehrter Richtung und Reihenfolge durchgeführt.

## Patentansprüche

1. Verfahren zum Umbetten von Patienten beim Übergang zwischen einem septischen oder "unreinen" Stationsbereich und einem aseptischen oder "reinen" Operationsbereich in einem Schleusenraum eines Krankenhauses, **dadurch gekennzeichnet**, daß die Patienten in einem Stationsbett liegend in den septischen Bereich des Schleusenraums mit einer Längskante dieses Bettes an eine tischartige Umbettplatte herangefahren werden, daß die Patienten von dem Bett auf die Umbettplatte überführt werden, daß dann die die Patienten tragende Umbettplatte vom Bett weg und anschließend auf die Höhe eines im aseptischen Bereich befindlichen fahrbaren Operationstisches verlagert wird, daß schließlich der Patient auf einen höhengleichen Operationstisch überführt wird und daß endlich die aus dem Operationsbereich kommenden Patienten in umgekehrter Verfahrensfolge in ein Stationsbett umgebettet werden.

2. Verfahren nach Anspruch 1, dadurch gekennzeichnet, daß die Patienten von dem Stationsbett auf ein auf der Umbettplatte befindliches steriles Tuch umgebettet werden, mit dessen Hilfe dann die Überführung von der Umbettplatte auf den Operationstisch erfolgt.

3. Verfahren nach Anspruch 1 oder 2, dadurch gekennzeichnet, daß im Schleusenraum Unterdruck herrscht.

4. Verfahren nach Anspruch 1 oder 2, dadurch gekennzeichnet, daß sich im Schleusenraum immer der Druck einstellt, der durch die Öffnungsstellung einer der in den Schleusenraum führenden Türen oder in den angrenzenden Räumen vorgehalten wird.

5. Umbettsystem zur Durchführung des Verfahrens nach einem der vorhergehenden Ansprüche, dadurch gekennzeichnet, daß der septische (2) und der aseptische (3) Bereich durch eine Brüstung (1) voneinander getrennt sind und die Umbettplatte (7) auf einem Gestell ruht, das im Bereich der Brüstung (1) angeordnet ist und Führungen zur waagerechten sowie zur senkrechten Verlagerung der Tischplatte (7) mit zugehörigen Antriebselementen (20,21) hat.

6. Umbettsystem nach Anspruch 5, dadurch gekennzeichnet, daß in der Brüstung (1) eine Pendeltür (5) vorgesehen ist.

7. Umbettsystem nach Anspruch 5 oder 6, dadurch gekennzeichnet, daß die Brüstung (1) etwa 0,5 m hoch ist.

8. Umbettsystem nach einem der Ansprüche 5 bis 7, dadurch gekennzeichnet, daß das die Umbettplatte (7) tragende Gestell als Säule (6) ausgebildet und in die Brüstung (1) eingebaut ist.

9. Umbettsystem nach einem der Ansprüche 5 bis 8, dadurch gekennzeichnet, daß die von den Stationen in den Schleusenraum führende Tür (11) einerseits und die aus dem Schleusenraum in den Operationsraum führende Tür (13) andererseits wechselseitig verriegelt sind.

10. Umbettsystem nach einem der Ansprüche 5 bis 9, dadurch gekennzeichnet, daß die Umbettplatte (7) aus Edelstahl gebildet ist.

11. Umbettsystem nach einem der Ansprüche 5 bis 9 , dadurch gekennzeichnet, daß die Umbettplatte (7) mit einer Kunststofflage beschichtet ist.

12. Umbettsystem nach einem der Ansprüche 5 bis 11, dadurch gekennzeichnet, daß in der Umbettplatte (7) eine Heizvorrichtung angeordnet ist.
